# FASCICULE DE BREVET EUROPEEN

(11) **EP 2 024 256 B1**
(45) Date de publication et mention de la délivrance du brevet: **19.12.2012**
(21) Numéro de dépôt: 07729228.2
(22) Date de dépôt: 16.05.2007
(51) Int. Cl.: B65D 83/68

(54) **VALVE À DEUX VOIES**
ZWEIWEGEVENTIL
TWO-WAY VALVE

(30) Priorité: 16.05.2006 FR 0651759
(43) Date de publication de la demande: 18.02.2009
(73) Titulaire: Lindal France SAS, 54150 Briey (FR)
(72) Inventeur: BODET, Hervé, F-55100 Verdun (FR); LILIENTHAL, Hans-Peter, 22587 Hamburg (DE)
(74) Mandataire: Vièl, Frédérique
(86) Numéro de dépôt international: PCT/EP2007/054780
(87) Numéro de publication internationale: WO 2007/132017

(56) Documents cités:
- EP-A1- 1 281 635
- EP-A2- 0 098 476
- DE-A1- 1 786 036
- DE-A1- 2 160 268
- US-A- 3 674 180
- US-A- 3 682 355

## Description

L'invention concerne une valve selon la revendication principale.

De telles valves permettent de prélever de flacons sous pression deux fluides qui doivent être séparés avant utilisation afin qu'ils ne réagissent pas ensemble avant l'utilisation. C'est le cas par exemple des colorants pour cheveux.

On connaît des valves par exemple du document EP 1 281 635 A1. Un premier liquide est contenu dans une poche souple qui elle-même est située dans un flacon rigide contenant d'une part le gaz propulseur et d'autre part le second composant du produit, par exemple un gel. La valve est constituée de deux canaux dont l'un peut être mis en contact avec la poche souple et l'autre avec l'intérieur du récipient lorsque la valve est actionnée. Le fluide de la poche n'est pas en contact avec le fluide contenu dans le flacon avec le gaz. Lors de l'actionnement de la valve, le gaz propulseur propulse le second fluide à travers le second passage. De plus, en raison de la pression régnant dans le flacon, le gaz appuie sur les parois de la poche forçant ainsi son contenu à sortir par le premier passage. Les deux composants ne se rencontrent qu'à la sortie de la valve, par exemple dans un diffuseur. Cette solution a pour inconvénient majeur que le second composant est mélangé au gaz propulseur. De plus, le gaz est nécessairement expulsé avec ce second composant.

D'autres solutions prévoient une seconde poche souple contenant le second fluide, le gaz propulseur se trouvant alors à l'extérieur de la seconde poche souple.

Dans une première variante, les deux poches sont placées côté à côte. On connaît du document WO 2005/087616 A1 un système de doubles poches parallèles munies chacune d'une valve. Les deux poches sont contenues dans un récipient rigide sous pression. Les deux composants sont tous les deux isolés du gaz et sortent chacun par une valve. Le gaz propulseur ne peut pas s'échapper du récipient. Cette solution a pour inconvénient de nécessiter deux valves. Le document US 3 674 180 A présente une valve à deux entrées parallèles sur chacune desquelles est fixée une poche souple. Les deux poches sont donc parallèles. L'inconvénient des poches parallèles réside dans le fait que l'occupation de l'espace intérieur du flacon n'est pas optimale. De plus, les poches n'étant pas disposées dans l'axe de la valve, il est difficile de les enrouler pour permettre leur introduction dans le récipient avant le remplissage. Par ailleurs, le volume des deux poches est nécessairement semblable, il n'est pas possible, à moins d'augmenter encore le volume mort dans le récipient, d'avoir une poche nettement plus grande que l'autre. Enfin, il n'est pas possible de remplir les poches depuis la valve, car les deux entrées parallèles finissent dans un canal commun. Il faut donc remplir chaque poche par le bas avant de la sceller et de fermer le récipient sous pression.

Dans une seconde variante, les deux poches sont concentriques. Dans le document EP 0 098 476 A2, la poche intérieure est fixée sur la valve et la poche extérieure est fixée sur le flacon lui-même. Dans le document DE 1 786 036 A1, la poche extérieure est tout d'abord fixée au flacon puis la poche intérieure est introduite dans le flacon tout en étant maintenue en position haute par des crochets qui prennent appui sur le col du flacon pendant que les poches sont remplies. Après le remplissage, la valve est encliquetée sur le col de la poche intérieure toujours maintenue en positon haute par les crochets. Enfin, la valve est enfoncée dans le flacon en entraînant avec elle les crochets à l'intérieur du flacon. Dans les deux cas, il n'est pas possible de fabriquer dans une première étape la valve avec les deux poches qui puisse ensuite être introduite par le fabriquant de cosmétique dans le flacon avant son remplissage.

On connaît également une valve à deux poches du document US 3 682 355 A. Comme évoqué précédemment, cette valve contient un canal de sortie commun aux deux poches. Il n'est donc pas possible de remplir les poches par la valve.

Le document DE 2 160 268 A1 présente un flacon scellé hermétiquement contenant deux poches concentriques. Lors de l'utilisation, ce flacon est introduit dans une bouteille équipée d'un pulvérisateur. La base du pulvérisateur est munie de deux aiguillons parallèles qui perforent le flacon en deux endroits distincts de sorte que le premier aiguillon pénètre dans la poche intérieure et le second dans la poche extérieure. Ici encore, il n'est pas possible de fabriquer dans une première étape une valve munie de ses deux poches.

L'objectif de l'invention est donc de développer la valve selon le préambule qui permette de séparer les deux fluides et le gaz tout en n'ayant qu'une seule valve. La valve doit pouvoir être fabriquée dans une première étape avec ses deux poches afin de pouvoir être introduite plus tard dans un récipient rigide avant son remplissage, de préférence par la partie de la valve saillant hors du récipient. Un autre objectif est de permettre le cas échéant de laisser s'échapper le gaz du récipient. Un autre objectif est de permettre l'ajout d'un troisième composant dans le gaz propulseur.

Cet objectif est atteint conformément à l'invention du fait que la première poche est placée à l'intérieur de la seconde poche. De la sorte, on diminue l'espace mort dans le flacon et on augmente ainsi le taux de remplissage. De plus, les deux poches étant dans l'axe d'enroulement, celui-ci est facilité et les poches ne risquent pas de se déchirer. Par ailleurs, le volume de chaque poche peut être choisi librement et il est ainsi possible de faire varier à volonté le rapport entre les deux volumes. Enfin, il est possible de remplir les deux poches depuis la valve grâce aux deux passages qui de préférence n'ont pas de tronçon en commun.

Il est préférable de munir le premier passage de premiers moyens d'obturation qui selon s'ils sont ouverts ou fermés mettent en contact ou isolent l'intérieur la première poche avec l'extérieur de la valve, et de munir le second passage de seconds moyens d'obturation qui selon s'ils sont ouverts ou fermés mettent en contact ou isolent l'intérieur de la seconde poche avec l'extérieur de la valve.

Dans un mode de réalisation de l'invention, le premier passage et le second passage sont constitués par deux canaux concentriques dont l'un peut être mis en contact avec la première poche souple et l'autre avec la seconde poche souple lorsque les moyens d'obturation sont ouverts. C'est un moyen simple d'accéder au contenu des deux poches dont l'une est placée à l'intérieur de l'autre.

Les moyens de propulsion sont constitués par des moyens pour exercer une pression sur la seconde poche souple. De façon connue, ces moyens pour exercer une pression sur la seconde poche souple sont constitués par un gaz sous pression contenu dans un récipient rigide dans lequel sont placées les deux poches.

Afin de permettre éventuellement au gaz propulseur de sortir du récipient pour participer à la formation d'un spray, il est possible de prévoir un troisième passage muni de troisièmes moyens d'obturation qui selon s'ils sont ouverts ou fermés mettent en contact ou isolent l'espace situé à l'extérieur de la seconde poche, mais à l'intérieur du récipient rigide lorsque la valve est montée sur un tel récipient, avec l'extérieur de la valve, le troisième passage pouvant déboucher dans le premier ou le second passage en aval, par rapport au sens de circulation des fluides lors du prélèvement, des moyens d'obturation dudit premier ou second passage. Il est également possible d'ajouter au gaz propulseur un troisième fluide qui, tout en étant séparé des deux autres fluides, pourra entrer dans la composition du produit final sortant de la valve.

Dans un mode de réalisation privilégié de l'invention, les moyens d'obturation sont constitués chacun d'un trou réalisé dans une paroi mobile entre une position où ils débouchent d'un côté au moins sur une seconde paroi de sorte qu'ils forment des trous borgnes et une position où ils débouchent d'un côté sur des espaces en contact avec l'intérieur des poches et de l'autre sur des espaces en contact avec l'extérieur de la valve.

La valve comprend un corps de valve pouvant être solidaire d'une coupelle à fixer sur un récipient rigide, et un stem placé dans le corps de valve et muni de moyens pour le déplacer entre une première position dans laquelle les moyens d'obturation sont fermés et une seconde position dans laquelle les moyens d'obturation sont ouverts. Les moyens pour déplacer le stem entre les deux positions sont constitués de préférence d'une part d'un ressort et d'autre part de moyens sur lesquels peut s'exercer une force opposée à l'action du ressort. Ces derniers moyens seront par exemple constitués par un diffuseur placé sur la valve.

Plus en détail, une valve conforme à l'invention est constituée essentiellement d'un stem, d'un corps de valve, d'un premier et d'un second joint d'étanchéité. Le stem est muni d'une première paroi cylindrique formant un trou central fermé à son extrémité inférieure, ladite première paroi cylindrique étant munie près du fond du trou central d'un premier trou radial mettant en contact l'intérieur du trou central avec l'extérieur du stem, ainsi que d'une seconde paroi cylindrique concentrique à la première et située à l'extérieur de celle-ci de sorte à former un canal annulaire entre les deux parois cylindriques, ledit canal étant ouvert dans sa partie supérieure et fermée dans sa partie inférieure de sorte à ne pas croiser le premier trou radial, un second trou radial traversant cette seconde paroi de sorte à mettre en contact l'intérieur du canal annulaire avec l'extérieur du stem. Le corps de valve est muni d'une première partie principale munie d'un canal axial dans lequel prend place le stem en appui sur un ressort retenu dans le canal axial par des moyens de retenue, cette première partie principale pouvant être munie d'un tenon inférieur sur lequel peut être placé un tube, la première poche pouvant être fixée sur la face extérieure de cette première partie principale, ainsi que d'une seconde partie principale en forme de collerette concentrique à la première partie principale en la recouvrant partiellement de sorte à former un canal annulaire entre les deux parties principales, ce canal annulaire présentant dans son fond, au niveau de la jonction entre les deux parties principales, d'orifices. Le premier joint forme une partie des premiers moyens d'obstruction du premier passage et assure l'étanchéité entre l'intérieur de la seconde poche et l'extérieur de la valve, tandis que le second joint forme une partie des seconds moyens d'obstruction du second passage et assure l'étanchéité entre l'intérieur de la première poche et le second passage.

L'invention est exposée plus en détail dans la suite à l'aide d'un exemple de réalisation présenté sur les figures suivantes :
- Figure 1 :: vue éclatée de la valve montrant ses différents constituants ;
- Figure 2 :: vue en perspective de l'entretoise ;
- Figure 3 :: le corps de valve vu a) de côté, b) en perspective et c) de dessus ;
- Figure 4 :: vue en coupe à travers la valve en position ouverte, la coupe passant par les nervures du corps de valve et les passages des deux fluides étant indiqués ;
- Figure 5 :: la même vue que celle de la figure 4, la valve étant en position fermée.

La valve (1) de l'invention est destinée à fermer un flacon distributeur contenant au moins deux fluides devant, pour diverses raisons, être isolés les uns des autres pendant le stockage. La valve (1) est fixée sur un flacon rigide, non représenté, par l'intermédiaire de moyens de fixation tels qu'une coupelle (2). Un joint dit externe (21) est placé entre le col du flacon et la coupelle (2) pour y assurer l'étanchéité. De façon classique, la valve (1) est fixée sur le dôme (22) de la coupelle (2).

La valve (1) est constituée essentiellement
- d'un corps de valve (9) fixé au dôme (22) de la coupelle (2),
- d'un stem (4) situé dans le corps de valve (9) dans lequel il peut se déplacer axialement entre une position fermée et une position ouverte,
- d'un ressort (8) tendant à ramener le stem (4) en position fermée ; ainsi que
- d'une entretoise (3) ; et
- de deux joints internes (5, 6).

Deux poches souples (11, 12) sont soudées au corps de valve (9), la première (11) étant placée à l'intérieur de la seconde (12).

Le corps de valve (9) est constitué d'une partie supérieure (91) ayant la forme d'une couronne cylindrique qui est destinée à être fixée dans le dôme (22) de la coupelle (2). Un premier joint interne (5) est placé entre la face frontale de cette partie supérieure (91) et le fond du dôme (22) afin d'assurer l'étanchéité. Cette étanchéité est améliorée grâce à la section transversale triangulaire de la face frontale de cette partie supérieure (91).

Cette couronne supérieure (91) du corps de valve (9) se prolonge par une partie annulaire cylindrique intermédiaire, de diamètre extérieur inférieur, qui se sépare ensuite en deux parties principales sensiblement cylindriques (92, 93), concentriques, reliées entre elles au niveau de cette partie annulaire intermédiaire. Des orifices (94) sont réalisés dans cette zone de jonction intermédiaire mettant ainsi en contact le canal annulaire situé entre les deux parties principales (92, 93) et l'espace situé à l'intérieur de la couronne supérieure (91).

La première partie principale (92) est transpercée par un canal axial (95) muni dans sa partie inférieure de nervures radiales dirigées vers le centre du canal axial (95). Ces nervures ont une longueur radiale qui augmente en trois paliers successifs. Le premier palier des nervures (96) assure d'une part, dans sa partie supérieure, une butée pour un joint décrit plus bas et d'autre part un guide pour le coulissement du stem (4), le second palier des nervures (97) assure le guidage du ressort (8) et le troisième palier des nervures (98) assure dans sa partie supérieure un appui pour le ressort (8). Un tenon inférieur (99) prolongeant le troisième jeu de nervures (98) est prévu pour la mise en place d'un tube devant plonger dans la première poche (11).

La seconde partie principale (93) a la forme d'une collerette cylindrique entourant la partie supérieure de la première partie principale (92). Il se forme entre la face interne de cette collerette (93) et la face externe de la première partie principale (92) un canal annulaire concentrique à la première partie principale (92) et ouvert vers le bas. L'extrémité supérieure de ce canal annulaire se termine par les orifices (94).

La première poche souple (11) est soudée sur la face extérieure de la première partie principale (92) qui dépasse de la collerette (93), tandis que la seconde poche souple (12) est fixée sur la face extérieure de la seconde partie principale (93) en forme de collerette. Ces poches sont fixées par exemple par soudage. Les deux poches (11, 12) sont fermées de toute part et ne peuvent communiquer avec l'extérieur que par le biais du premier passage (42, 45, 95) et du deuxième passage (47, 48, 94) respectivement.

Le stem (4) a une forme extérieure essentiellement cylindrique et présente une première paroi cylindrique (41) formant un trou central (42) qui est fermé à son extrémité inférieure (43). L'extrémité inférieure du stem (4) se termine par un tenon cylindrique (44) de diamètre inférieur au diamètre extérieur du stem (4). Le ressort (8) est placé sur ce tenon (44). Un premier trou radial (45) est pratiqué dans la première paroi (41) du stem (4), près de l'extrémité inférieure du trou central (42). Ce premier trou radial (45) met donc en contact l'intérieur du trou central (42) et la face extérieure du stem (4).

Le stem (4) est muni en outre d'une seconde paroi cylindrique (46) concentrique à la première (41) en l'entourant de sorte à former un canal annulaire (47), concentrique au trou central (42). Ce canal annulaire (47) est ouvert vers le haut et fermé vers le bas, et sa longueur est telle que le premier trou radial (45) ne le traverse pas. Un second trou radial (48) traverse la seconde paroi cylindrique (46) de sorte à mettre en contact l'intérieur du canal annulaire (47) et l'extérieur du stem (4).

Le stem (4) est muni de plus de deux butées circulaires (49a, 49b) situées sur sa périphérie, la première (49a) légèrement en dessous du premier trou radial (45) mettant en contact le trou central (42) du stem (4) avec l'extérieur de celui-ci, et la seconde (49b) légèrement en dessous du second trou radial (48) mettant en contact l'intérieur du canal annulaire (47) et l'extérieur du stem (4). Le diamètre extérieur de la première butée (49a) correspond sensiblement au diamètre du cylindre formé par les extrémités internes de la première partie des nervures (96) du canal axial (95) du corps de valve (9). Le diamètre extérieur de la seconde butée (49b) correspond sensiblement au diamètre intérieur de l'entretoise (3).

L'entretoise (3) est formée par un cylindre creux muni dans sa partie supérieure de nervures radiales (31) dirigées vers l'extérieur.

À l'état monté, le corps de valve (9) est fixé à la coupelle (2) par exemple par sertissage. Le ressort (8) est placé dans le canal axial (95) traversant de part en part le corps de valve (9), en butée sur le troisième palier (98) des nervures et guidé dans un canal formé par le deuxième palier (97) de ces nervures. Le stem (4) est placé dans le corps de valve (9), avec son tenon (44) dirigé vers le bas et placé dans l'extrémité supérieure du ressort (8). Le second joint d'étanchéité (6) est placé sur le stem (4) qu'il enserre pour assurer l'étanchéité, mais sans pour autant bloquer son coulissement. Il est en butée sur le premier palier des nervures (96). Enfin, l'entretoise (3) est placée à l'intérieur du canal axial (95) du corps de valve (9), autour du stem (4) entre le premier joint interne (5) et le second joint interne (6).

Les butées (49a, 49b) du stem (4) sont placées de telle sorte qu'en position fermée, dans laquelle le stem (4) est repoussé vers le haut par le ressort (8), la seconde butée (49b) prend appui sur la face inférieure du premier joint interne (5) tandis que la première butée (49a) prend appui sur la face inférieure du second joint interne (6). Le stem (4) ne peut donc pas sortir de la valve (1).

Les trous radiaux (45, 48) mettant en contact d'une part l'intérieur du trou central (42) et d'autre part le canal annulaire (47) avec l'extérieur du stem (4) sont placés de telle sorte qu'en position fermée ces trous radiaux (45, 48) débouchent au niveau du second joint interne (6) et du premier joint interne (5) respectivement formant ainsi des trous borgnes. La première paroi (41) et la seconde paroi (46) du stem (4) forment donc des parois mobiles qui permettent de mettre les trous radiaux (45, 48) soit en face d'une paroi en les bouchant, à savoir le second et le premier joint interne (6, 5) respectivement, soit en face d'un espace en contact avec l'intérieur de la première et de la seconde poche (11, 12) respectivement.

Grâce notamment au second joint interne (6), il y a bien une séparation physique entre d'une part l'intérieur de la première poche (11) qui est en contact avec l'intérieur de la première partie principale (92) et d'autre part l'intérieur de la seconde poche (12) qui est en contact avec l'espace annulaire situé entre la collerette (93) et la première partie principale (92) ainsi qu'avec l'espace situé à l'intérieur de la couronne supérieure (91) du corps de valve (9).

Si une force axiale est exercée vers le bas sur l'extrémité supérieure du stem (4) qui dépasse hors du récipient, par exemple par l'intermédiaire d'un diffuseur placé sur la valve, le stem (4) se déplace vers le bas dans le corps de valve (9) contre l'effet du ressort (8) et les trous radiaux (44, 48) sortent des joints internes (5, 6) ouvrant ainsi deux passages pour les fluides contenus dans les poches (11, 12).

Le fluide contenu dans la première poche (11) passe à travers le tenon (99), puis dans l'espace situé entre les différents paliers (96, 97, 98) des nervures, avant de traverser le premier trou radial (45) et d'emprunter le trou central (42) du stem (4) et de sortir de la valve (1).

Le fluide contenu dans la seconde poche (12) passe à travers l'espace annulaire situé entre la première partie principale (92) et la seconde partie principale (93) en forme de collerette, traverse les orifices (94), arrive dans l'espace situé dans la couronne supérieure (91) entre les nervures (31) de l'entretoise (3), traverse le second trou radial (48) puis le canal axial (47) avant de sortir.

Ce n'est qu'à cette extrémité supérieure du stem (4) que les deux fluides se rencontrent.

Les moyens de propulsion sont constitués de façon courante par un gaz placé à l'intérieur du récipient. Les fluides contenus dans les poches souples (11, 12) ne sont pas en contact avec le gaz, mais sont soumis à la pression qu'il exerce sur la paroi de la poche externe (12). Le fluide de cette seconde poche transmet la pression à la poche intérieure (11).

Dans l'exemple présenté, le gaz n'a pas la possibilité de sortir du récipient. Cependant, il serait possible de prévoir par exemple dans la partie transitoire du stem (4) un orifice muni de moyens de fermeture de sorte que le gaz puisse s'échapper par le même chemin que le second fluide lorsque la valve est actionnée. Rien n'empêche d'ajouter à ce gaz de propulsion un troisième fluide avec lequel il ne réagit pas. Le récipient contient alors trois fluides séparés physiquement les uns des autres durant le stockage.

Le nombre et les dimensions des trous radiaux mettant en contact l'intérieur du trou central (42) d'une part et l'intérieur du canal annulaire (47) d'autre part avec l'extérieur du stem (4) peut varier en fonction des besoins, notamment en fonction du rapport volumique à prélever entre les deux fluides ou de leurs viscosités respectives.

La disposition des trous radiaux (45, 48) est choisie de telle sorte qu'en position fermée ils soient fermés par le premier et le second joint interne (5, 6) et qu'ils soient ouverts en position ouverte. Il n'est cependant pas nécessaire que la distance qui les sépare corresponde exactement à la distance qui sépare les faces inférieures des joints internes (5, 6). Si les deux distances sont égales, alors les deux trous s'ouvriront et se fermeront simultanément. Dans le cas contraire, l'un des deux s'ouvrira avant et se fermera après l'autre. On aura ainsi une ouverture retardée de l'un des passages.

Par ailleurs, il n'est pas nécessaire que les passages soient concentriques ; ils peuvent aussi être parallèles, l'important étant qu'ils soient ouverts et fermés par la même valve. Notamment, le canal annulaire (47) pourrait être remplacé par un canal simplement parallèle au trou central (42).

Les poches peuvent être réalisées dans toutes sortes de matériaux qui seront choisis selon l'usage retenu pour la valve.

Dans la pratique, la valve est fabriquée lors d'une première étape et montée sur la coupelle (2). Les poches (11, 12) sont enroulées et maintenues dans cette position par des moyens de retenue tels qu'une bande autocollante. La valve ainsi présentée est livrée à l'usine de conditionnement où la valve est fixée par sa coupelle sur un flacon avant que le remplissage ne commence par la valve. La bande autocollante cède alors sous l'effet de la pression de remplissage. La valve conforme à l'invention peut être utilisée à chaque fois qu'il est nécessaire, ou tout du moins souhaitable, de séparer durant le stockage les différents composants du produit final. Elle trouvera des applications notamment en pharmacie, en cosmétique, dans l'agroalimentaire ou pour des usages techniques comme les colles.

### Liste des références :

1 Valve à deux voies
   - 11: Première poche
   - 12: Seconde poche
2 Coupelle
   - 21: Joint externe
   - 22: Dôme
3 Entretoise
   - 31: Nervures radiales dirigées vers l'extérieur
4 Stem à deux voies
   - 41: Première paroi cylindrique
   - 42: Trou central
   - 43: Extrémité inférieure du trou central
   - 44: Tenon
   - 45: Premier trou radial
   - 46: Seconde paroi cylindrique
   - 47: Canal annulaire
   - 48: Second trou radial
   - 49a: Première butée
   - 49b: Seconde butée
5 Premier joint interne
6 Deuxième joint interne
8 Ressort
9 Corps de valve
   - 91: Couronne supérieure
   - 92: Première partie principale
   - 93: Deuxième partie principale en forme de collerette
   - 94: Orifices
   - 95: Canal axial
   - 96: Première partie des nervures
   - 97: Deuxième partie des nervures
   - 98: Troisième partie des nervures
   - 99: Tenon inférieur

## Revendications

1. Valve (1) pour la distribution de deux fluides et destinée à être fixée sur un récipient rigide, la valve comprenant
- une première poche souple (11) destinée à recevoir le premier fluide ;
- un premier passage (42, 45, 95) reliant l'intérieur de la première poche (11) et l'extérieur de la valve (1) ;
- un second passage (47, 48, 94) reliant l'extérieur de la première poche (11) et l'extérieur de la valve (1) ;
- le premier passage (42, 45, 95) étant muni de premiers moyens d'obturation (45, 6) qui, selon s'ils sont ouverts ou fermés, mettent en contact ou isolent l'intérieur la première poche (11) avec un premier canal (42) ;
- le second passage (47, 48, 94) étant muni de seconds moyens d'obturation (48, 5) qui, selon s'ils sont ouverts ou fermés, mettent en contact ou isolent l'extérieur de la première poche (11) avec un deuxième canal (47) ;
- la valve comprenant un corps de valve (9) pouvant être solidaire d'une coupelle (2) à fixer sur un récipient rigide, et un stem (4) placé dans le corps de valve (9) et muni de moyens (8) pour le déplacer entre une première position dans laquelle les moyens d'obturation (45, 6 / 48, 5) sont fermés et une seconde position dans laquelle les moyens d'obturation (45, 6 / 48, 5) sont ouverts, les moyens pour déplacer le stem (4) entre les deux positions étant constitués d'une part d'un ressort (8) et d'autre part de moyens sur lesquels peut s'exercer une force opposée à l'action du ressort (8) ;
- le corps de valve (9) étant muni d'une première partie principale (92) munie d'un canal axial (95) dans lequel prend place le stem (4) en appui sur le ressort (8) retenu dans le canal axial (95) par des moyens de retenue (98), cette première partie principale (92) pouvant être munie d'un tenon inférieur (99) sur lequel peut être placé un tube, la première poche (11) pouvant être fixée sur la face extérieure de cette première partie principale (92) ;
- le stem (4) étant muni
- d'une première paroi cylindrique (41) formant un trou central (42) fermé à son extrémité inférieure (43), ladite première paroi cylindrique (41) étant munie près du fond du trou central (42) d'un premier trou radial (45) mettant en contact l'intérieur du trou central (42) avec l'extérieur du stem (4) ;
- d'une seconde paroi cylindrique (46) concentrique à la première (41) et située à l'extérieur de celle-ci de sorte à former un canal annulaire (47) entre les deux parois cylindriques (41, 46), ledit canal (47) étant ouvert dans sa partie supérieure et fermée dans sa partie inférieure de sorte à ne pas croiser le premier trou radial (45), un second trou radial (48) traversant cette seconde paroi (46) de sorte à mettre en contact l'intérieur du canal annulaire (47) avec l'extérieur du stem (4) ;
- la valve comprenant un premier joint (5) formant une partie des seconds moyens d'obstruction du deuxième passage et assurant l'étanchéité entre l'extérieur de la première poche (11) et l'extérieur de la valve, et un second joint (6) formant une partie des premiers moyens d'obstruction du premier passage et assurant l'étanchéité entre l'intérieur de la première poche (11) et d'une part l'extérieur de la valve et d'autre part le second passage ;
**caractérisée**
**en ce** la valve comprend une seconde poche souple (12) destinée à recevoir le second fluide, la première poche (11) étant placée à l'intérieur de la seconde poche (12), le second passage (47, 48, 94) reliant l'intérieur de la seconde poche (12) et l'extérieur de la valve (1) et les seconds moyens d'obturation (48, 5), selon s'ils sont ouverts ou fermés, mettant en contact ou isolant l'intérieur de la seconde poche (12) avec le deuxième canal (47) ;
en ce que le corps de valve est muni d'une seconde partie principale (93) en forme de collerette concentrique à la première partie principale (92) en la recouvrant partiellement de sorte à former un canal annulaire entre les deux parties principales (92, 93), ce canal annulaire présentant dans son fond, au niveau de la jonction entre les deux parties principales (92, 93), des orifices (94), la deuxième poche (12) étant fixée sur cette seconde partie principale.

2. Valve (1) selon la revendication précédente, **caractérisée en ce que** la première poche (11) est fixée sur la première partie principale (92) du corps de valve.

3. Valve (1) selon l'une des revendications précédentes, **caractérisée en ce qu'**il est prévu un troisième passage muni de troisièmes moyens d'obturation qui selon s'ils sont ouverts ou fermés mettent en contact ou isolent l'espace situé à l'extérieur de la seconde poche (12), mais à l'intérieur du récipient rigide lorsque la valve est montée sur un tel récipient, avec l'extérieur de la valve (1), le troisième passage pouvant déboucher dans le premier ou le second passage en aval, par rapport au sens de circulation des fluides lors du prélèvement, des moyens d'obturation dudit premier ou second passage.

4. Valve (1) selon l'une des revendications précédentes, **caractérisée en ce** les moyens d'obturation sont constitués chacun d'un trou (45, 48) réalisé dans une paroi mobile (41, 46) entre une position où ils débouchent d'un côté au moins sur une seconde paroi (5, 6) de sorte qu'ils forment des trous borgnes et une position où ils débouchent d'un côté sur des espaces en contact avec l'intérieur des poches (11, 12) et de l'autre sur des espaces (41, 46) en contact avec l'extérieur de la valve (1).

5. Valve (1) selon l'une des revendications précédentes, **caractérisée en ce qu'**elle est montée sur un récipient rigide et **en ce qu'**il est prévu des moyens de propulsion constitués par des moyens pour exercer une pression sur la seconde poche souple (12).

6. Valve (1) selon la revendication précédente, **caractérisée en ce que** les moyens pour exercer une pression sur la seconde poche souple (12) sont constitués par un gaz sous pression contenu dans le récipient rigide dans lequel sont placées les deux poches (11, 12).

## Claims

1. Valve (1) for distributing two fluids and intended to be fixed to a rigid receptacle, the valve comprising
- a first flexible pouch (11) intended to receive the first fluid;
- a first passage (42, 45, 95) connecting the inside of the first pouch (11) and the outside of the valve (1);
- a second passage (47, 48, 94) connecting the outside of the first pouch (11) and the outside of the valve (1);
- the first passage (42, 45, 95) being provided with first obturation means (45, 6) which, depending on whether they are open or closed, put the inside of the first pouch (11) in contact with a first channel (42) or isolate it therefrom;
- the second passage (47, 48, 94) being provided with second obturation means (48, 5) which, depending on whether they are open or closed, put the outside of the first pouch (11) in contact with the second channel (47) or isolate it therefrom;
- the valve comprising a valve body (9) that can be secured to a cup (2) to be fixed to a rigid receptacle, and a stem (4) placed in the valve body (9) and provided with means (8) for moving it between a first position in which the obturation means (45, 6 / 48, 5) are closed and a second position in which the obturation means (45, 6 / 48, 5) are open, the means for moving the stem (4) between the two positions consisting firstly of a spring (8) and secondly means on which a force opposed to the action of the spring (8) can be exerted;
- the valve body (9) being provided with a first main part (92) provided with an axial channel (95) in which the stem (4) fits in abutment on the spring (8) held in the axial channel (95) by retaining means (98), this first main part (92) being able to be provided with a bottom tenon (99) on which a tube can be placed, the first pouch (11) being able to be fixed to the external face of this first main part (92);
- the stem (4) being provided with:
- a first cylindrical wall (41) forming a central hole (42) closed at its bottom end (43), said first cylindrical wall (41) being provided, close to the bottom of the central hole (42), with a first radial hole (45) putting the inside of the central hole (42) in contact with the outside of the stem (4);
- a second cylindrical wall (46) concentric with the first (41) and situated outside it so as to form an annular channel (47) between the two cylindrical walls (41, 46), said channel (47) being open in its top part and closed in its bottom part so as not to cross the first radial hole (45), a second radial hole (48) passing through this second wall (46) so as to put the inside of the annular channel (47) in contact with the outside of the stem (4);
- the valve comprising a first gasket (5) forming a part of the second means of obstructing the second passage and providing the seal between the outside of the first pouch (11) and the outside of the valve, and a second gasket (6) forming a part of the first means of obstructing the first passage and providing the seal between the inside of the first pouch (11) and firstly the outside of the valve and secondly the second passage;
**characterised**
**in that** the valve comprises a second flexible pouch (12) intended to receive the second fluid, the first pouch (11) being placed inside the second pouch (12), the second passage (47, 48, 94) connecting the inside of the second pouch (12) and the outside of the valve (1) and the second obturation means (48, 5), depending on whether they are open or closed, putting the inside of the second pouch (12) in contact with the second channel (47) or isolating it therefrom;
**in that** the valve body is provided with a second main part (93) in the form of a collar concentric with the first main part (92), partially overlapping it so as to form an annular channel between the two main parts (92, 93), this annular channel having in its bottom, at the junction between the two main parts (92, 93), orifices (94), the second pouch (12) being fixed to this second main part.

2. Valve (1) according to the preceding claim, **characterised in that** the first pouch (11) is fixed to the first main part (92) of the valve body.

3. Valve (1) according to one of the preceding claims, **characterised in that** a third passage is provided, provided with third obturation means which, depending on whether they are open or closed, put the space situated outside the second pouch (12), but inside the rigid receptacle when the valve is mounted on such a receptacle, in contact with the outside of the valve (1) or isolate it therefrom, the third passage being able to emerge in the first or second passage downstream, with respect to the direction of flow of the fluids when taking them off, from the obturation means of said first or second passage.

4. Valve (1) according to one of the preceding claims, **characterised in that** the obturation means each consist of a hole (45, 48) produced in a wall (41, 46) able to move between a position in which they emerge on one side at least on a second wall (5, 6) so that they form blind holes and a position in which they emerge on one side on spaces in contact with the inside of the pouches (11, 12) and on the other on spaces (41, 46) in contact with the outside of the valve (1).

5. Valve (1) according to one of the preceding claims, **characterised in that** it is mounted on a rigid receptacle and **in that** propulsion means are provided consisting of means for exerting a pressure on the second flexible pouch (12).

6. Valve (1) according to the preceding claim, **characterised in that** the means for exerting a pressure on the second flexible pouch (12) consist of a pressurised gas contained in the rigid receptacle in which the two pouches (11, 12) are placed.

## Patentansprüche

1. Ventil (1) für die Verteilung zweier Flüssigkeiten und dazu bestimmt, an einem starren Behälter befestigt zu sein, wobei das Ventil aufweist
- einen ersten nachgiebigen Beutel (11), der dazu bestimmt ist, die erste Flüssigkeit aufzunehmen;
- einen ersten Durchlass (42, 45, 95), der das Innere des ersten Beutels (11) und das Äußere des Ventils (1) verbindet;
- einen zweiten Durchlass (47, 48, 94), der das Äußere des ersten Beutels (11) und das Äußere des Ventils (1) verbindet;
- wobei der erste Durchlass (42, 45, 95) mit ersten Verschlussmitteln (45, 6) ausgestattet ist, die, je nachdem, ob diese geöffnet oder geschlossen sind, das Innere des ersten Beutels (11) mit einem ersten Kanal (42) in Kontakt bringen oder trennen;
- wobei der zweite Durchlass (47, 48, 94) mit zweiten Verschlussmitteln (48, 5) ausgestattet ist, die, je nachdem, ob diese geöffnet oder geschlossen sind, das Äußere des ersten Beutels (11) mit einem zweiten Kanal (47) in Kontakt bringen oder trennen;
- wobei das Ventil einen Ventilkörper (9) aufweist, der mit einer auf einem starren Behälter zu befestigenden Ventilteller (2) verbunden sein kann, sowie einen Schaft (4), der in dem Ventilkörper (9) angeordnet ist und mit Mitteln (8) ausgestattet ist, um ihn zwischen einer ersten Position, in welcher die Verschlussmittel (45, 6 / 48, 5) geschlossen sind, und einer zweiten Position, in welcher die die Verschlussmittel (45, 6 / 48, 5) geöffnet sind, zu verlagern, wobei die Mittel zum Verlagern des Schafts (4) zwischen den beiden Positionen einerseits aus einer Feder (8) und andererseits aus Mitteln, auf welche eine der Wirkung der Feder (8) entgegengesetzt wirkende Kraft ausgeübt werden kann, gebildet sind;
- wobei der Ventilkörper (9) mit einem ersten Hauptteil (92) versehen ist, das mit einem axialen Kanal (95) versehen ist, in welchem der Schaft (4) Platz findet in Auflage auf der Feder (8), in dem axialen Kanal (95) zurückgehalten durch Rückhaltemittel (98), wobei dieser erste Hauptteil (92) mit einem unteren Zapfen (99) versehen sein kann, auf dem ein Rohr angeordnet werden kann, wobei der erste Beutel (11) an der Außenseite dieses ersten Hauptteils (92) befestigt werden kann;
- wobei der Schaft (4) ausgestattet ist mit
● einer ersten zylinderförmigen Wand (41), die ein mittiges Loch (42) bildet, das an seinem unteren Ende (43) geschlossen ist, wobei die erste zylinderförmige Wand (41) nahe des Bodens des mittigen Lochs (42) mit einem ersten radialen Loch (45) versehen ist, welches das Innere des mittigen Lochs (42) mit dem Äußeren des Schafts (4) in Kontakt bringt;
● einer zweiten zylinderförmigen Wand (46), die zur ersten (41) konzentrisch ist und außerhalb derselben angeordnet ist, um so einen ringförmigen Kanal (47) zwischen den beiden zylinderförmigen Wänden (41, 46) zu bilden, wobei der Kanal (47) in seinem oberen Teil geöffnet ist und in seinem unteren Teil geschlossen ist, um das erste radiale Loch (45) nicht zu kreuzen, ein zweites radiales Loch (48) diese zweite Wand (46) kreuzt, um so das Innere des ringförmigen Kanals (47) mit dem Äußeren des Schafts (4) in Kontakt zu bringen;
- wobei das Ventil eine erste Dichtung (5) aufweist, welche einen Teil der zweiten Verschlussmittel des zweiten Durchlasses bildet und die Dichtheit zwischen dem Äußeren des ersten Beutels (11) und dem Äußeren des Ventils sicherstellt, sowie eine zweite Dichtung (6), welche einen Teil der ersten Verschlussmittel des ersten Durchlasses bildet und die Dichtheit zwischen dem Inneren des ersten Beutels (11) und einerseits dem Äußeren des Ventils sowie andererseits dem zweiten Durchlass sicherstellt;
**gekennzeichnet**
**dadurch, dass** das Ventil einen zweiten nachgiebigen Beutel (12) aufweist, der dazu bestimmt ist, die zweite Flüssigkeit aufzunehmen, wobei der erste Beutel (11) im Innern des zweiten Beutels (12) angeordnet ist, wobei der zweite Durchlass (47, 48, 94) das Innere des zweiten Beutels (12) und das Äußere des Ventils (1) und die zweiten Verschlussmittel (48, 5), je nachdem, ob diese geöffnet oder geschlossen sind, das Innere des zweiten Beutels (12) mit dem zweiten Kanal (47) in Kontakt bringen oder trennen;
**dadurch, dass** der Ventilkörper mit einem zweiten Hauptteil (93) in Form eines Flansches versehen ist, der zu dem ersten Hauptteil (92) konzentrisch ist, wobei er diesen teilweise abdeckt, um einen ringförmigen Kanal zwischen den beiden Hauptteilen (92, 93) zu bilden, wobei der ringförmige Kanal in seinem Boden auf Höhe der Verbindung zwischen den beiden Hauptteilen (92, 93) Öffnungen (94) aufweist, wobei der zweite Beutel (12) an diesem zweiten Hauptteil befestigt ist.

2. Ventil gemäß dem vorausgegangenen Anspruch, **dadurch gekennzeichnet, dass** der erste Beutel (11) an dem ersten Hauptteil (92) des Ventilkörpers befestigt ist.

3. Ventil gemäß einem der vorausgegangenen Ansprüche, **dadurch gekennzeichnet, dass** es mit einem dritten Durchlass versehen ist, der mit dritten Verschlussmitteln ausgestattet ist, die je nachdem, ob sie geöffnet oder geschlossen sind, den Raum, der außerhalb des zweiten Beutels (12), aber innerhalb des starren Behälters angeordnet ist, sofern das Ventil an einem derartigen Behälter angebracht ist, mit dem Äußeren des Ventils (1) in Kontakt bringt oder trennt, wobei der dritte Durchlass in den ersten oder den zweiten Durchlass bezogen auf die Zirkulationsrichtung der Flüssigkeiten bei der Entnahme hinter den Verschlussmitteln des ersten oder zweiten Durchlasses münden kann.

4. Ventil gemäß einem der vorausgegangenen Ansprüche, **dadurch gekennzeichnet, dass** die Verschlussmittel jeweils aus einem Loch (45, 48) gebildet sind, das in einer Wand (41, 46) ausgebildet ist, die zwischen einer Position, wo sie von einer Seite wenigstens an einer zweiten Wand (5, 6) münden, so dass sie Sacklöcher bilden, und einer Position, wo sie auf einer Seite mit Räumen, die mit dem Inneren der Beutel (11, 12) in Kontakt stehen, und auf der anderen Seite mit Räumen (41, 46), die mit dem Äußeren des Ventils (1) in Kontakt stehen, beweglich sind.

5. Ventil gemäß einem der vorausgegangenen Ansprüche, **dadurch gekennzeichnet, dass** es auf einer starren Aufnahme angebracht ist, und dadurch, dass es mit Treibmitteln, die aus Mitteln zum Ausüben eines Drucks auf den zweiten nachgiebigen Beutel (12) gebildet sind, versehen ist.

6. Ventil gemäß einem der vorausgegangenen Ansprüche, **dadurch gekennzeichnet, dass** die Mittel zum Ausüben eines Drucks auf den zweiten nachgiebigen Beutel (12) aus einem unter Druck stehenden Gas gebildet sind, das in dem starren Behälter, in dem die beiden Beutel (11, 12) angeordnet sind, enthalten ist.
